# EUROPÄISCHE PATENTSCHRIFT

(11) **EP 1 445 203 B1**
(45) Veröffentlichungstag und Bekanntmachung des Hinweises auf die Patenterteilung: **07.11.2007**
(21) Anmeldenummer: 03405065.8
(22) Anmeldetag: 07.02.2003
(51) Int. Cl.: B65D 5/66, B65D 5/54

(54) **Einteiliger Zuschnitt für Schachtel mit Klappdeckel**
ONE-PIECE BLANK FOR Box with lid
DECOUPE D'UNE SEULE PIECE DESTINEE A UNE BOITE à couvercle

(43) Veröffentlichungstag der Anmeldung: 11.08.2004
(73) Patentinhaber: ZEILER AG, c/o Limmatdruck AG, CH-8957 Spreitenbach (CH)
(72) Erfinder: Schmocker, Erich, CH-3154 Rüschegg (CH); Wolfer, Pascal, 3098 Köniz (CH)
(74) Vertreter: Störzbach, Michael Andreas

(56) Entgegenhaltungen:
- DE-U- 20 212 457
- FR-A- 1 429 080
- US-A- 3 347 446

## Beschreibung

Die vorliegende Erfindung bezieht sich auf einen einteiligen Zuschnitt für Schachteln mit Klappdeckel an einer schmalen Seite gemäss Oberbegriff des Anspruchs 1.

Es sind eine grosse Anzahl von solchen Schachteln mit Klappdeckel im Verkauf und eine solche ist auch aus der DE-U1-202 12 457 bekannt. Einer der Nachteile des Zuschnitts dieses Behälters ist die dort sogenannte Erweiterung, die aus der Gesamtkontur herausragt und den Klappdeckel bildet.

Die US-A-3, 397, 446 (D1) offenbart einen Kartonzuschnitt mit einer als Klappdeckel ausgebildeten Giessschnauze. Die Oberseite des Klappdeckels in zusammengefaltetem Zustand besteht aus drei Lagen, die der Verlängerung einer Schmalseite sowie jeweils einem Teilbereich der Verlängerungen der beiden benachbarten Breitseiten des geöffneten Kartonzuschnitts entsprechen. Demnach ist beim Zusammenbau des Zuschnitts ein gegenseitiges Verkleben der drei Lagen entlang wenigstens zweier unterschiedlicher Klebeflächen erforderlich, während die Vorderseite des Klappdeckels lediglich aus einer Kartonlage gebildet ist, die einem oberen Teilbereich der Schmalseite des Kartonzuschnitts entspricht.

Es ist von dem bekannten Stand der Technik ausgehend Aufgabe der vorliegenden Erfindung, einen einteiligen Zuschnitt anzugeben, der eine wesentlich besser angenäherte rechteckige Fläche beansprucht, rationeller herstellbar und besser grafisch gestaltbar ist.

Diese Aufgabe wird mit dem Zuschnitt gemäss Patentanspruch 1 gelöst.

Die Erfindung wird im Folgenden anhand von Zeichnungen eines Ausführungsbeispieles näher erläutert werden.
- Figur 1: zeigt in perspektivischer Sicht die gefaltete Schachtel im geschlossenen Zustand;
- Figur 2: zeigt in perspektivischer Sicht die gefaltete Schachtel im geöffneten Zustand; und
- Figur 3: zeigt ein Ausführungsbeispiel eines erfindungsgemässen einteiligen Zuschnitts.

Der Zuschnitt 1 weist von links nach rechts gelesen eine äussere Breitseite 2, eine äussere Schmalseite 3, eine zweite Breitseite 4, eine zweite Schmalseite 5, eine innere Breitseite 6, eine innere Schmalseite 7 mit Spendeöffnung 8 und einen inneren Abschnitt 9 auf. Alle die genannten Teile sind über Rillinien oder kurz Rille miteinander verbunden, so dass der Zuschnitt zwischen den genannten Teilen gefaltet werden kann.

Bodenseitig weist die zweite Breitseite 4 eine Lasche 10, die zweite Schmalseite 5 eine Lasche 11, die innere Breitseite 6 eine Lasche 12 und die innere Schmalseite 7 eine Lasche 13 auf. Von diesen Laschen ist Lasche 10 vorgesehen, Klebstoff zu erhalten, während dies ebenfalls für die innere Breitseite 6 und den Abschnitt 9 vorgesehen ist. Die Laschen 10 bis 13 sind ebenfalls über je einen Rill mit den entsprechenden Seiten verbunden.

Deckelseitig weist die erste äussere Breitseite 2 eine obere Lasche 14 sowie mit einem Abstand eine weitere Lasche 15 auf. Die erste äussere Schmalseite 3 weist, von oben gesehen, eine nicht mit Lasche 15 verbundene Lasche 16 auf, woran sich eine Öffnung 17, ein Schmalseitenteil 18 sowie eine weitere Öffnung 19 anschliessen. Insbesondere Öffnung 19 dient dazu, den entlang der perforierten Linie 20 aufreissbaren Deckelteil 21 hochziehen zu können. Die Perforation 20 bildet damit eine doppelte Erstöffnungsgarantie. Durch die Öffnung 17 ist die Lasche 16 von der ersten äusseren Schmalseite 3 abgetrennt.

Die zweite Breitseite 4 weist eine Lasche 22 auf, die zum Deckel 21 gehört und seine Oberseite bildet, sowie eine Lasche 23, die dazu vorgesehen ist, Klebstoff aufzunehmen. Dies gilt auch für Teile der Lasche 15 sowie des Schmalseitenteils 18. Die Laschen 22 und 23 sind über einen Rill verbunden. Die zweite Schmalseite 5 trägt deckelseitig ebenfalls eine Lasche 24. Die innere Breitseite 6 weist eine Lasche 25 auf, die teilweise zur Aufnahme von Leim bestimmt ist. Die innere Schmalseite 7 weist ebenfalls eine Lasche 26 auf und der Abschnitt 9 eine Lasche 29. Die Lasche 26 greift in der fertigen Verpackung in die Öffnung 17 ein und ergibt den Schnappeffekt für den Deckel.

Wie aus Fig. 3 hervorgeht, weist der Zuschnitt 1 im Wesentlichen die Form eines Rechtecks auf, bei dessen Herstellung wenig Abfall anfällt und dessen Teile eine einfache Form aufweisen. Dadurch ist die Verarbeitung des Zuschnitts vereinfacht.

Zuerst werden die Seiten an ihren Rilllinien gefaltet, wobei die innere Breitseite 6 sowie der Abschnitt 9 mit Leim versehen werden. Daraufhin wird Lasche 10 mit Leim versehen und diese Lasche sowie die anderen drei Bodenlaschen 11, 12, 13 senkrecht zu den Seitenteilen gefaltet und verleimt. Somit ist ein Quader entstanden, wobei die inneren Seiten 6, 7, 9 innen an den Seiten 2, 3 bzw. 4 anliegen.

Die Laschen 15, 23 und ein Teil von 25 werden ebenfalls mit Leim versehen und anschliessend gefaltet und miteinander verleimt. Dabei wird die Lasche 16 aussen auf das Schmalseitenteil 18 aufgeklebt, wodurch die Öffnung 17 abgedeckt wird, die in Fig. 1 und 2 gestrichelt angedeutet ist.

Lasche 14 wird auf die Lasche 23 geklebt, wodurch eine bessere Verankerung des Deckelscharnierteils (Lasche 23) erzielt wird.

Im Hinblick auf den Stand der Technik weist der Übergang zwischen den Seitenteilen 27, 28 des Klappdeckels und den jeweiligen Breitseiten 2 bzw. 4 keine Stufe auf und ist damit ohne Passerprobleme übergreifend bedruckbar.

Auch die Stufe durch die aufgeklebte Lasche 16 ist so schwach, dass hier nur eine geringe Gefahr besteht, dass die Verpackung durch Streifen an z.B. dem Stoff einer Hosentasche geöffnet wird. Vielmehr ist ein Eingriff in die Vertiefung nötig, die durch die Öffnung 19 ausgebildet ist.

Schliesslich ist auch die Öffnung 17, in die die Zunge 26 für den Schnappeffekt eingreift, exakt durch das Ausstanzen ausgebildet, wodurch die Charakteristik des Schnappeffekts besser reproduzierbar ist.

Aus dem geschilderten, bevorzugten Ausführungsbeispiel sind dem Fachmann zahlreiche Abwandlungen zugänglich, ohne den Schutzbereich z verlassen, der durch die Ansprüche definiert ist. Solche sind z. B.:
- Vereinfachungen wie z. B. Weglassen von mehr dem sicheren Verschluss dienenden Laschen wie z. B. Lasche 14, Lasche 15,
- eine andere Form der Perforation 20;
- ungleiche Ausführung der Seitenteile 27, 28;
- Ersetzen der Perforation 20 durch eine Trennlinie unter Verzicht auf eine Erstöffnungsgarantie, die dann gegebenenfalls auf andere Art gewährleistet ist;
- Verzicht auf die Öffnung 17 und die Schnappzunge (Lasche 26), wodurch der Schnappeffekt dahinfällt, und gegebenenfalls sogar auf die Klebelasche 16, da diese nicht mehr zur Abdeckung der Öffnung 17 benötigt wird;
- eine Ausführung, in der die Breite der Schmalseiten nahezu oder genau gleich derjenigen der Breitseiten ist.

## Patentansprüche

1. Einteiliger Zuschnitt (1) für eine Schachtel mit Klappdeckel (21) an einer Schmalseite (3), wobei
- die Oberseite (22) des Klappdeckels mit einer ersten Breitseite (4) über einen Rill verbunden ist,
- Front- (18) und Seitenflächen (27, 28) des Klappdeckels aus einer ersten Schmalseite (3) und zwei an der ersten Schmalseite seitlich anschliessenden Breitseiten (2, 4), nämlich der ersten Breitseite (4) und einer zweiten Breitseite (2), abgeteilt sind, d**adurch gekennzeichnet, dass** über der ersten Schmalseite als Verlängerung der Oberseite (22) des Klappdeckels mindestens eine erste Klebelasche (16) und oben an der zweiten Breitseite (2) als Verlängerung der Seitenfläche (27) des Klappdeckels mindestens eine zweite (15) Klebelasche ausgebildet sind, um den Deckel durch Verkleben der Deckelteile (15-18, 27, 28) beim Bilden der Verpackung fixieren zu können.

2. Zuschnitt gemäss Anspruch 1, **dadurch gekennzeichnet, dass** mindestens eine erste und eine zweite Klebelasche (16, 15) vorhanden sind, um den Klappdeckel frontseitig und seitlich schliessen zu können.

3. Zuschnitt gemäss Anspruch 2, **dadurch gekennzeichnet, dass** oben in der Frontseite (18) des Deckels (21) ein erster, bevorzugt im Wesentlichen trapezförmiger Ausschnitt (17) vorhanden ist, um in der Innenseite des Klappdeckels die Eingriffsvertiefung für eine Schnapplasche (26) zu bilden.

4. Zuschnitt gemäss Anspruch 3, **dadurch gekennzeichnet, dass** die Oberkante des ersten Ausschnitts (17) die Breite der ersten Schmalseite (3) aufweist und damit die erste Klebelasche (16) von der Frontseite (18) trennt.

5. Zuschnitt gemäss einem der Ansprüche 1 bis 4, **dadurch gekennzeichnet, dass** die Seitenteile (27, 28) des Klappdeckels (21) durch eine Perforationslinie (20) aus der jeweiligen Breitseite (2, 4) abgetrennt sind, so dass ein erstes Öffnen der fertigen Schachtel unter Aufreissen der Perforationslinien erfolgt.

6. Zuschnitt gemäss einem der Ansprüche 1 bis 5, **dadurch gekennzeichnet, dass** oben an der zweiten Breitseite (2) gegenüber dem hinteren Teil (23) einer Lasche (22, 23), deren vorderer Teil die Oberseite (22) des Deckels bildet und die oben an der ersten Breitseite (4) angeordnet ist, eine Lasche (14) angeordnet ist, die beim Formen der Verpackung über den hinteren Teil (23) legbar und mit diesem verklebbar ist, um ein besseres Verankern des Klappdeckels zu bewirken.

7. Zuschnitt gemäss einem der Ansprüche 1 bis 6, **dadurch gekennzeichnet, dass** zwischen Frontseite (18) des Klappdeckels (21) und dem Rest der erste Schmalseite (3) eine Ausnehmung angeordnet ist, deren eine Seite im wesentlichen durch die Trennlinie zwischen Frontseite (18) und Schmalseite (3) gebildet ist, um eine Griffmulde unterhalb der Frontseite (18) in der Verpackung zu bilden.

8. Zuschnitt (1) gemäss einem der Ansprüche 1 bis 7, **dadurch gekennzeichnet, dass** eine zweite Schmalseite (7) und dritte Breitseiten (6, 9) beidseits der zweiten Schmalseite derart angeordnet sind, dass sie beim Falten des Zuschnitts zur Verpackung innen an die erste Schmalseite (3) und die erste (4) und zweite (2) Breitseite anliegen und die durch Abtrennen des Deckels (21) gebildete Öffnung verschliessen, wobei die zweite Schmalseite (7) und/oder wenigstens eine der dritten Breitseiten Ausnehmungen und/oder Öffnungen (8) in dem Bereich, der vom Deckel abdeckbar ist, aufweisen, um eine Entnahmeöffnung zu bilden.

9. Zuschnitt (1) gemäss einem der Ansprüche 1 bis 8, **dadurch gekennzeichnet, dass** die Breite der Schmalseiten höchstens so gross wie diejenige der Breitseiten ist, bevorzugt deutlich kleiner ist und insbesondere höchstens die Hälfte der Breite der Breitseiten beträgt.

10. Faltschachtel von im Wesentlichen quaderförmiger Form mit einem Klappdeckel, der den oberen Bereich einer Schmalseite und Teile der anschliessenden Seiten abdeckt, wobei die Breite der Schmalseite höchstens so gross ist wie diejenige der anschliessenden Seiten, hergestellt durch Falten eines Zuschnitts gemäss einem der Ansprüche 1 bis 9 und Verbinden, insbesondere Verkleben, der dafür vorgesehenen Flächen miteinander.

## Claims

1. One-piece blank (1) for a box having a hinged lid (21) on a narrow side (3) thereof, where
- the upper side (22) of the hinged lid is connected to a first wide side (4) by a score line,
- the front (18) and the lateral surfaces (27, 28) of the hinged lid are separated from a first narrow side (3) and from two wide sides (2, 4) that are laterally connected to the first narrow side, namely the first wide side (4) and a second wide side (2), **characterised in that**
at the top of the first narrow side, as a prolongation of the upper side (22) of the hinged lid, at least a first glue flap (16) is formed and at the top of the second wide side (2), as a prolongation of the lateral surface (27) of the hinged lid, at least a second (15) glue flap is formed in order to be able to fix the lid by gluing the lid portions (15-18, 27, 28) together during the assembly of the package.

2. Blank according to claim 1, **characterised in that** at least a first and a second glue flap (16, 15) are provided in order to be able to close the hinged lid on the front side and laterally.

3. Blank according to claim 2, **characterised in that** at the top of the front side (18) of the lid (21), a first, preferably essentially trapezoidal cutout (17) is provided in order to form the engagement recess on the inside of the hinged lid for a snap tab (26).

4. Blank according to claim 3, **characterised in that** the upper edge of the first cutout (17) has the same width as the first narrow side (3) and thus separates the first glue flap (16) from the front side (18).

5. Blank according to one of claims 1 to 4, **characterised in that** the side portions (27, 28) of the hinged lid (21) are separated from the respective wide sides (2, 4) by perforation lines (20), so that a first opening of the finished box implies tearing open the perforation lines.

6. Blank according to one of claims 1 to 5, **characterised in that** at the top of the second wide side (2) and opposite the rear portion (23) of a flap (22, 23) whose front portion forms the upper side (22) of the lid and which is arranged at the top of the first wide side (4), a flap (14) is arranged that can be laid over the rear portion (23) and glued thereto in the assembly of the package in order to achieve a better anchorage of the hinged lid.

7. Blank according to one of claims 1 to 6, **characterised in that** between the front side (18) of the hinged lid (21) and the remainder of the first narrow side (3), a clearance is provided one side of which is essentially formed by the separating line between the front side (18) and the narrow side (3) in order to form a gripping notch in the package underneath the front side (18).

8. Blank (1) according to one of claims 1 to 7, **characterised in that** a second narrow side (7) and third wide sides (6, 9) on both sides of the second narrow side are arranged so as to come to lie on the inside of the first narrow side (3) and the first (4) and second (2) wide sides when the blank is folded into the package and close the opening that is formed when the lid (21) is detached, the second narrow side (7) and/or at least one of the third wide sides having cutouts and/or openings (8) in the area that can be covered by the lid in order to form a dispensing opening.

9. Blank (1) according to one of claims 1 to 8, **characterised in that** the width of the narrow sides is at most equal to that of the wide sides, preferably significantly smaller, and more particularly at most equal to half the width of the wide sides.

10. Folding box having an essentially parallelepipedic shape and a hinged lid that covers the upper area of one narrow side and parts of the adjoining sides, the width of the narrow side being at most equal to that of the adjoining sides, produced by folding a blank according to one of claims 1 to 9 and connecting, more particularly glueing, the surfaces intended therefor.

## Revendications

1. Découpe (1) d'une seule pièce pour une boîte munie d'un couvercle articulé (21) sur l'un de ses côtés étroits (3), où
- le côté supérieur (22) du couvercle articulé est relié à un premier côté large (4) par une rainure,
- les surfaces frontale (18) et latérales (27, 28) du couvercle articulé sont divisées d'un premier côté étroit (3) et de deux côtés larges (2, 4) reliés latéralement au premier côté étroit, à savoir le premier côté large (4) et un deuxième côté large (2), **caractérisée en ce que**
sur le haut du premier côté étroit, en prolongement du côté supérieur (22) du couvercle articulé, au moins une première patte de collage (16) est formée et sur le haut du deuxième côté large (2), en prolongement de la surface latérale (27) du couvercle articulé, au moins une deuxième (15) patte de collage est formée afin de pouvoir fixer le couvercle en collant ensemble les parties du couvercle (15-18, 27, 28) lors de l'assemblage de l'emballage.

2. Découpe selon la revendication 1, **caractérisée en ce qu'**au moins une première et une deuxième patte de collage (16, 15) sont pourvues afin de pouvoir fermer le couvercle articulé du côté frontal et latéralement.

3. Découpe selon la revendication 2, **caractérisée en ce que** sur le haut de la surface frontale (18) du couvercle (21), une première coupure (17) préférablement essentiellement trapézoïdale est pourvue afin de former dans le côté intérieur du couvercle articulé l'évidement d'engagement pour une patte d'encliquetage (26).

4. Découpe selon la revendication 3, **caractérisée en ce que** l'arête supérieure de la première coupure (17) présente la même largeur que le premier côté étroit (3) et sépare ainsi la première patte de collage (16) de la surface frontale (18).

5. Découpe selon l'une des revendications 1 à 4, **caractérisée en ce que** les parties latérales (27, 28) du couvercle articulé (21) sont séparées du côté large (2, 4) correspondant par une ligne de perforation (20), de sorte qu'une première ouverture de la boîte finie implique la déchirure des lignes de perforation.

6. Découpe selon l'une des revendications 1 à 5, **caractérisée en ce que** sur le haut du deuxième côté large (2), en face de la partie arrière (23) d'une patte (22, 23) dont la partie avant forme le côté supérieur (22) du couvercle et qui est agencée sur le haut du premier côté large (4), une patte (14) est agencée qui peut être rabattue lors de l'assemblage de l'emballage sur ladite partie arrière (23) de la patte et collée sur cette dernière afin d'assurer un meilleur ancrage du couvercle articulé.

7. Découpe selon l'une des revendications 1 à 6, **caractérisée en ce qu'**entre la surface frontale (18) du couvercle articulé (21) et le restant du premier côté étroit (3) est agencé un dégagement dont l'un des côtés est essentiellement formé par la ligne de séparation entre la surface frontale (18) et le côté étroit (3), afin de former en dessous de la surface frontale (18) un évidement de préhension dans l'emballage.

8. Découpe (1) selon l'une des revendications 1 à 7, **caractérisée en ce qu'**un deuxième côté étroit (7) et des troisièmes côtés larges (6, 9) de part et d'autre du deuxième côté étroit sont agencés de manière à venir se poser intérieurement sur le premier côté étroit (3) et le premier (4) et le deuxième (2) côté large lorsque la découpe est pliée pour former l'emballage et obturent l'ouverture formée lorsque le couvercle (21) est détaché, le deuxième côté étroit (7) et/ou au moins l'un des troisièmes côtés larges présentant dans la zone pouvant être recouverte par le couvercle des coupures et/ou ouvertures (8) afin de former une ouverture de prélèvement.

9. Découpe (1) selon l'une des revendications 1 à 8, **caractérisée en ce que** la largeur des côtés étroits est au plus égale à celle des côtés larges, préférablement nettement inférieure et plus particulièrement au plus égale à la moitié de la largeur des côtés larges.

10. Boîte pliante de forme essentiellement parallélépipédique, munie d'un couvercle articulé qui recouvre la partie du haut d'un côté étroit et des parties des côtés attenants, la largeur du côté étroit étant au plus égale à celle des côtés attenants, produite par pliage d'une découpe selon l'une des revendications 1 à 9 et liaison, plus particulièrement collage, des surfaces prévues à cette fin.
